# EUROPÄISCHE PATENTSCHRIFT

(11) **EP 1 466 308 B1**
(45) Veröffentlichungstag und Bekanntmachung des Hinweises auf die Patenterteilung: **21.10.2009**
(21) Anmeldenummer: 02793094.0
(22) Anmeldetag: 20.12.2002
(51) Int. Cl.: G08C 19/02

(54) **SENSORANORDNUNG**
SENSOR ARRANGEMENT
ENSEMBLE CAPTEUR

(30) Priorität: 18.01.2002 DE 10202028
(43) Veröffentlichungstag der Anmeldung: 13.10.2004
(73) Patentinhaber: Endress + Hauser GmbH + Co. KG, 79689 Maulburg (DE)
(72) Erfinder: PFÜNDLIN, Elmar, 79541 Lörrach (DE); SCHNEIDER, Georg, 79650 Schopfheim (DE)
(74) Vertreter: Andres, Angelika Maria
(86) Internationale Anmeldenummer: PCT/EP2002/014607
(87) Internationale Veröffentlichungsnummer: WO 2003/060851

(56) Entgegenhaltungen:
- WO-A-01/03098
- WO-A-88/01417
- US-A- 4 804 958

## Beschreibung

Die Erfindung betrifft einen Transmitter mit einem Meßaufnehmer, der dazu dient eine physikalische Meßgröße zu erfassen und in eine elektrische Größe umzuwandeln, einer Signalvorverarbeitung, die dazu dient, die elektrische Größe in ein Rohsignal umzuformen, eine Signalverarbeitung, die dazu dient das Rohsignal in ein Meßsignal umzuwandeln, und einer Ausgangsstufe, die dazu dient ein dem Meßsignal entsprechendes Ausgangssignal abzugeben

Bei in der Meß- und Regeltechnik üblichen Anwendungen, z.B. bei der Kontrolle, Steuerung und/oder Automatisierung komplexer Prozesse, sind üblicherweise eine Vielzahl von Transmittern, z.B. Druck-, Temperatur-, Durchfluß- und/oder Füilstandstransmitter, im Einsatz.

Ein Transmitter besteht in der Regel aus einem Meßaufnehmer, der eine physikalische Meßgröße erfaßt und in eine elektrische Größe umwandelt, und einer Elektronik, die die elektrische Größe in ein Meßsignal umwandelt, das dann von einer Ausgangsstufe in Form eines Ausgangssignals ausgegeben wird.

Die Meßsignale werden üblicherweise von einer übergeordneten Einheit, z.B. einer Steuer- und/oder Regeleinheit, erfaßt. Die übergeordnete Einheit liefert in Abhängigkeit von den momentanen Meßwerten Anzeige-, Steuer- und/oder Regelsignale für die Kontrolle, Steuerung und/oder Automatisierung eines Prozesses. Beispiele hierfür sind speicherprogrammierbare Steuerungen (SPS), Prozeßleitsysteme (PLS) oder Personalcomputer (PC).

Bei herkömmlichen Transmitem wird die physikalische Größe vom Meßaufnehmer erfaßt und mittels einer Signalvorverarbeitung in ein Rohsignal umgewandelt.
Aus dem Rohsignal wird in einer Signalverarbeitung das Meßsignal gewonnen und einer Ausgangsstufe zugeführt, die ein entsprechendes Ausgangssignal abgibt.

US Patent 4,804,958 offenbart einen Transmitter mit einem Sensor, der von einer Anregungsvorrichtung angeregt wird, wobei das Ausgangssignal des Sensors eine Funktion der Messgröße des Sensors und des Anregungssignals ist. Der Transmitter hat ferner eine Ausgangsvorrichtung, die mit dem Sensorausgang verbunden ist zur Ausgabe eines Tonsignals für eine Zweidrahtschaltung, wobei das Stromsignal eine Funktion des Sensorausgangssignals ist. Eine unbemerkte Änderung der Anregung des Sensors würde jedoch ein Sensorausgangssignal verursachen, dass die zu erfassende Messgröße nicht korrekt wiedergibt. Um einen solchen Fehler zu erkennen, wird das Sensorausgangssignal bzw. das Rohsignal mit einem Schwellwert verglichen, wobei der Schwellwert einem Rohsignalwert entspricht, welche in Antwort auf eine unerwünschte Änderung des Anregungssignals erzeugt wird. Insoweit ist die beschriebene Schaltung geeignet, ein fehlerhaftes Rohsignal zu identifizieren, sie erkennt aber nicht eine fehlerhafte Verarbeitung des Rohsignals.

Die Offenlegungsschrift WO 01/03098 A1 offenbart einen Transmitter, in dem ein Rohsignal digitalisiert und anschließend in einer Recheneinheit zu einem Sollwert aufbereitet wird, der schließlich in ein analoges Ausgangssignal umgewandelt wird, bei welchem das Ausgangssignal erfasst, digitalisiert und dann einer Recheneinheit zugeführt wird, welche eine Abweichung zwischen dem Ausgangssignal und dem Soll Wert ermittelt. Der Messfehler des Messumformers bei der Umsetzung des digitalen Soll Wertes in das analoge Ausgangssignal kann somit ermittelt, angezeigt und gegebenenfalls in der Recheneinheit korrigiert werden. Der beschriebene Transmitter ist jedoch nicht in der Lage, Fehler bei der Wandlung eines vorverarbeiteten Rohsignals zum digitalen Soll Wert A zu erkennen.

Die Offenlegungsschrift WO 88/01417 A offenbart einen Zweidrahttransmitter, bei dem Korrekturen für den Null Punkt, die Spanne und die Linearität in Form von analogen Korrektursignalen von einem digitalen Schaltkreis mit einem Mikroprozessor und einem Digitalanalogwandier bereit gestellt werden. Der Mikroprozessor steuert den Digitalanalogwandler als eine Funktion der gespeicherten digitalen Korrekturwerte, um die analogen Korrektursignale, welche von der analogen Signalverarbeitung verwendet werden um die Größe des Signalstroms zu stellen. Der Stromsteller vergleicht dabei eine über einen Integrator ausgegebene Signalspannung mit einer Referenzspannung, wobei der Integrator pulsbreitenmodulierte Signale des Digitalanalogwandlers integriert. Zur Überwachung des Signalstroms ist ein Rückkopplungsschaltkreis vorgesehen, dessen Rückkopplungssignale wieder dem Integrator zugeführt wird, um Abweichungen des Stromstellers korrigieren zu können.

Weiterhin wird das Rückkopplungssignal einem Komparator zugeführt, welcher das Rückkopplungssignal mit der Referenzspannung vergleicht und signale Signale, die den Nullpunkt und den Vollausschlag des Stromsignals repräsentieren, an den Mikroprozessor ausgibt, so dass dieser entsprechende Werte nachregeln kann.

Im Ergebnis wird der Stromsteller durch Feedback nachgeregelt, so dass er das Integratorsignal richtig umsetzt. Weiterhin wird überprüft, ob Nullpunkt und Spanne tatsächlich dem Sollwert entsprechen. Ob ein vorverarbeitetes Rohsignal tatsächlich korrekt übertragen wird, kann damit nicht mit Sicherheit angegeben werden.

Bei der Aufbereitung des vorerarbeiteten Rohsignals können Fehler auftreten, die bei herkömmlichen Transmittern unerkannt bleiben.

Bei heutigen Transmittern werden häufig Mikroprozessoren zur Signalverarbeitung und beispielsweise zur Umsetzung von kundenspezifischen Übertragungsfunktion eingesetzt. Beim Einsatz von Software können Probleme z.B. aufgrund von versteckten Softwarefehlern auftreten, die zu fehlerhaften Ausgangssignalen oder im schlimmsten Fall sogar zu einem Einfrieren des Ausgangssignals führen können.

Es ist eine Aufgabe der Erfindung, einen Transmitter anzugeben, bei dem Fehler, die bei der Verarbeitung des Rohsignals auftreten, erkannt werden.

Hierzu besteht die Erfindung in einem Transmitter mit
- einem Meßaufnehmer,
- der dazu dient eine physikalische Meßgröße zu erfassen und in eine elektrische Größe umzuwandeln,
- einer Signalvorverarbeitung, die dazu dient, die elektrische Größe in ein Rohsignal umzuformen,
- einer Signalverarbeitung, die dazu dient das Rohsignal in ein Meßsignal umzuwandeln,
- einer Ausgangsstufe, die dazu dient ein dem Meßsignal entsprechendes Ausgangssignal abzugeben, und
- einer Überwachungseinheit,
- die im Betrieb das Ausgangssignal mit einem aus dem Rohsignal abgeleiteten Hilfssignal vergleicht und eine sicherheitsgerichtete Einstellung des Ausgangssignal auslöst, wenn eine Abweichung zwischen dem Ausgangssignal und dem Hilfssignal einen vorbestimmten Rahmen überschreitet.

Gemäß einer Ausgestaltung gibt die Ausgangsstufe ein analoges Ausgangssignal ab,
-- das über einen Widerstand abgegriffen wird,
-- das der Überwachungseinheit zugeführt wird, und
-- das in der Überwachungseinheit mittels einer Meßschaltung erfaßt wird.

Gemäß einer Ausgestaltung weist der Transmitter eine elektronische Einheit auf, die dazu dient das zugeführte Meßsignal gemäß einer anwendungsspezifischen Übertragungsfunktion zu verarbeiten.

Gemäß einer Ausgestaltung wird durch die anwendungsspezifische Übertragungsfunktion eine Einstellung eines Nullpunkts und eine Skalierung des Meßsignales vorgenommen.

Gemäß einer Weiterbildung weist die Überwachungseinheit eine zweite elektronische Einheit auf, die Übertragungsfunktion ist in einem der Einheit zugeordneten Speicher abgelegt, die zweite elektronische Einheit leitet im Betrieb das Hilfssignal aus dem Rohsignal ab, indem sie das Rohsignal gemäß der anwendungsspezifischen Übertragungsfunktion verarbeitet, und vergleicht das verarbeitete Rohsignal mit dem Ausgangssignal.

Gemäß einer Weiterbildung ist die sicherheitsgerichtete Einstellung des Ausgangssignals ein Alarmsignal.

Weiter besteht die Erfindung in einem Verfahren zur Inbetriebnahme eines Transmitters mit einer ersten und einer zweiten elektronischen Einheit, bei dem die Übertragungsfunktion vom Anwender über eine Kommunikationsschnittstelle der ersten elektronischen Einheit zugeführt wird oder eine im Transmitter vorhandene Übertragungsfunktion ausgewählt wird, die Übertragungsfunktion einmalig über eine Datenleitung vom der ersten zu der zweiten elektronischen Einheit übertragen wird, und in einem der zweiten elektronischen Einheit zugeordneten Speicher abgelegt wird.

Die Erfindung und weitere Vorteile werden nun anhand der Figuren der Zeichnung, in denen ein Ausführungsbeispiel eines Transmitters dargestellt sind, näher erläutert; gleiche Elemente sind in den Figuren mit denselben Bezugszeichen versehen.
- Fig. 1: zeigt ein Blockschaltild eines erfindungsgemäßen Transmitters; und
- Fig. 2: zeigt die in Fig. 1 dargestellte Überwachungseinheit.

Fig. 1 zeigt ein Blockschaltbild eines erfindungsgemäßen Transmitters. Der Transmitter weist einen Meßaufnehmer 1 auf, der dazu dient eine physikalische Meßgröße X zu erfassen und in eine elektrische Größe umzuwandeln. Dies kann z.B. ein Druck-, Temperatur-, Durchfluß- oder ein Füllstandssensor sein. Die physikalische Meßgröße X wirkt auf den Meßaufnehmer 1 ein und dieser gibt eine einem aktuellen Meßwert der physikalischen Größe X entsprechende elektrische Größe ab, die einer Signalvorverarbeitung 3 zugeführt ist. Die Signalvorverarbeitung 3 dient dazu, die elektrische Größe in ein Rohsignal R umzuformen, das dann zu einer weiteren Verarbeitung und/oder Auswertung zur Verfügung steht. Hierzu wird die elektrische Größe z.B. verstärkt und/oder gefiltert.

Das Rohsignal R wird von einer nachfolgenden Signalverarbeitung 4 in ein Meßsignal M umgewandelt. Hier wird z.B. eine Kompensation einer eventuellen Temperaturabhängigkeit des Rohsignals vorgenommen. Ebenso können Korrekturen und Veränderungen, die sich z.B. aus meßaufnehmer-spezifischen Kennlinien oder Kompensations- und/oder Kalibrationsdaten ergeben, vorgenommen werden.

Das Meßsignal M liegt an einer elektronischen Einheit 5, z.B. einem Mikroprozessor an, die das Meßsignal M gemäß einer anwendungsspezifischen Übertragungsfunktion F aufbereitet, an. Hier werden z.B. ein vom Anwender gewünschter Nullpunkt der physikalischen Größe und eine Skalierung des Meßwerts, z.B. in Form einer Meßbereichsangabe oder einer Einheit, in der ein Meßergebnis ausgegeben werden soll, berücksichtigt.

Das gemäß der Übertragungsfunktion F aufbereitete Meßsignal M liegt an einer Ausgangsstufe 7 an, die ein dem Meßsignal M entsprechendes Ausgangssignal abgibt. Ein Ausgangssignal kann z.B. ein einem aktuellen Meßwert entsprechender Strom, eine dem aktuellen Meßwert entsprechende Spannung oder ein digitales Signal sein. In dem dargestellten Ausführungsbeispiel ist das Ausgangssignal ein sich in Abhängigkeit von der physikalischen Größe X ändernder Strom I(X).

Parallel zu dem durch die Signalverarbeitung 4, die elektronische Einheit 5 und die Ausgangsstufe 7 gebildeten Signalverarbeitungsweg ist eine Überwachungseinheit 9 vorgesehen. Fig. 2 zeigt ein Ausführungsbeispiel für einen Aufbau der Überwachungseinheit 9.

Die Überwachungseinheit 9 weist einen ersten Eingang auf, an dem das Rohsignal R anliegt.

Im Betrieb vergleicht die Überwachungseinheit 9 das Ausgangssignal mit einem aus dem Rohsignal R abgeleiteten Hilfssignal H und bewirkt eine sicherheitsgerichtete Einstellung des Ausgangssignal, wenn eine Abweichung zwischen dem Ausgangssignal und dem Rohsignal R einen vorbestimmten Rahmen überschreitet. Das Rohsignal R ist natürlich ungenauer als das Ausgangssignal. Es wird daher vorzugsweise eine tolerable Abweichung zwischen Hilfssignal H und Ausgangssignal definiert, die aufgrund der unterschiedlichen Genauigkeiten der beiden Signale auftreten kann. Übersteigt die Abweichung zwischen den beiden Signalen diese Grenze, so liegt eine Fehlfunktion vor, die von dem erfindungsgemäß ausgebildeten Transmitter sofort erkannt wird. Entsprechend kann der Transmitter von sich aus eine sicherheitsgerichtete Einstellung des Ausgangssignals vornehmen.

Der Betreiber wird durch den Transmitter gewarnt und es ist sichergestellt, daß bis zur Behebung des Fehlers kein größerer Schaden angerichtet wird.

In dem dargestellten Ausführungsbeispiel eines analogen Ausgangssignals befindet sich im Ausgangszweig ein Widerstand 10, über den das Ausgangssignal abgegriffen und der Überwachungseinheit 9 zugeführt wird. Die Überwachungseinheit 9 weist eine Meßschaltung 11 auf, in der das Ausgangssignal erfaßt und einem Vergleicher 13 zugeführt wird.

Vorzugsweise weist die Überwachungseinheit 9 ebenfalls eine elektronische Einheit 15, z.B. einen zweiten Mikroprozessor, auf, die im Betrieb das Hilfssignal H aus dem Rohsignal R ableitet, indem das Rohsignal R gemäß der anwendungsspezifischen Übertragungsfunktion F verarbeitet wird. Die elektronische Einheit 15 vergleicht das so gewonnene Hilfssignal H mit dem aktuellen Ausgangssignal.

Hierzu ist der elektronischen Einheit 15 ein Speicher 17 zugeordnet, in dem die Übertragungsfunktion F abgelegt ist.

Bei der Inbetriebnahme eines erfindungsgemäßen Transmitters wird vorzugsweise in einem ersten Schritt die Übertragungsfunktion F vom Anwender über eine Kommunikationsschnittstelle der ersten elektronischen Einheit 5 im Signalverarbeitungszweig zugeführt. Alternativ kann auch eine im Transmitter vorhandene Übertragungsfunktion vom Anwender ausgewählt werden. Dies kann beispielsweise durch ein Menue erfolgen, über das verschiedene Meßbereiche, Signalausgabemodi, Einheiten in denen der Meßwert anzugeben ist, etc. auswählbar sind.

Die Kommunkationsschnittstelle ist in Fig. 1 lediglich symbolisch in Form eines Pfeiles eingezeichnet. Obwohl hier von einer Kommunikationsschnittstelle gesprochen wird, kann bei einigen Transmittern auch eine einfache unidirektionale Übertragung der Übertragungsfunktion F zur elektronischen Einheit 5 ausreichend sein. Dies muß nicht zwangsläufig über eine separate Schnittstelle geschehen, es kann auch über die Leitungen über die der Transmitter versorgt wird und/oder über die das Ausgangssignal abgegeben wird, erfolgen.

Von der ersten elektronischen Einheit 5 wird die Übertragungsfunktion F einmalig über eine Datenleitung 19 von der ersten zu der zweiten elektronischen Einheit 5, 15 übertragen und in einem der zweiten elektronischen Einheit 15 zugeordneten Speicher 17 abgelegt.

Bei einem erfindungsgemäßen Transmitter wird der gesamte Signalverarbeitungszweig überwacht. Jegliche Art von hier auftretenden Fehlern werden sofort erkannt und der Transmitter reagiert automatisch in sicherheitsgerichteter Weise.

Dies erfolgt z.B., indem die elektronische Einheit 15 der Überwachungseinheit 9 über die Ausgangsstufe 7 eine entsprechende Einstellung bewirkt. Dies ist in Fig. 1 und 2 durch eine durchgezogene Linie angedeutet. Alternativ kann die Überwachungseinheit 9 natürlich direkt auf das Ausgangssignal einwirken. Bei dem beschriebenen Stromausgang könnte dies z.B. so aussehen, daß die Überwachungseinheit 9 zwischen der Ausgangsstufe und dem Widerstand 10 auf das Ausgangssignal derart einwirkt, daß es die gewünschte sicherheitsgerichtete Einstellung einnimmt. Dies ist in den Figuren durch eine gestrichelte Linie dargestellt.

Eine sicherheitsgerichtete Einstellung des Ausgangssignals kann z.B. ein Alarmsignal sein. Bei dem beschriebenen analogen Stromausgang kann ein Alarmsignal z.B. darin bestehen, daß der Strom auf einen Wert geregelt wird, den er unter normalen Meßbedingungen nicht einnimmt. Liegen die dem aktuellen Meßwert entsprechenden Ströme im fehlerfreien Betrieb zwischen 4 mA und 20 mA, so können Ströme oberhalb 20 mA bzw. unterhalb 4 mA, die Bedeutung eines Alarms haben.

Alternativ kann eine sicherheitsgerichtete Einstellung natürlich auch bedeuten, daß ein Ausgangssignal eingestellt wird, das einem Meßwert entspricht, bei dem möglichst wenig Schaden durch den fehlfunktionierenden Transmitter ausgelöst wird. Beispielsweise kann bei einer Füllstandsmessung eine sicherheitsgerichtete Einstellung darin bestehen, daß der Transmitter, der seine Fehlfunktion erkannt hat, unabhängig vom Befüllungszustand meldet, daß der Behälter voll ist, damit nicht mehr Füllgut eingefüllt wird. So wird ein Überlaufen des Behälters verhindert. Zusätzlich zu dieser Einstellung ist dem Ausgangssignal vorzugsweise ein Alarmsignal überlagert.

## Patentansprüche

1. Transmitter mit
- einem Meßaufnehmer (1), der dazu dient eine physikalische Meßgröße (X) zu erfassen und in eine elektrische Größe umzuwandeln,
- einer Signalvorverarbeitung (3), die dazu dient, die elektrische Größe in ein Rohsignal (R) umzuformen,
- einer Signalverarbeitung (4), die dazu dient das Rohsignal (R) in ein Meßsignal (M) umzuwandeln,
- einer Ausgangsstufe (7), die dazu dient ein dem Meßsignal (M) entsprechendes Ausgangssignal abzugeben, und
- einer Überwachungseinheit (9),
**dadurch gekennzeichnet, dass**
die Überwachungseinheit (9) zum Vergleichen des Ausgangssignals mit einem aus dem Rohsignal (R) abgeleiteten Hilfssignal (H) im Betrieb und zum Auslösen einer sicherheitsgerichteten Einstellung des Ausgangssignals, wenn eine Abweichung zwischen dem Ausgangssignal und dem Hilfssignal (H) einen vorbestimmten Rahmen überschreitet.

2. Transmitter nach Anspruch 1, bei dem die Ausgangsstufe (7) ein analoges Ausgangssignal abgibt,
das über einen Widerstand (10) abgegriffen wird,
das der Überwachungseinheit (9) zugeführt wird, und
das in der Überwachungseinheit (9) mittels einer Meßschaltung (11) erfaßt wird.

3. Transmitter nach Anspruch 1, der eine elektronische Einheit (5) aufweist, die dazu dient das zugeführte Meßsignal (M) gemäß einer anwendungsspezifischen Übertragungsfunktion (F) zu verarbeiten.

4. Transmitter nach Anspruch 1, bei dem durch die anwendungsspezifische Übertragungsfunktion (F) eine Einstellung eines Nullpunkts und eine Skalierung des Meßsignales (M) vorgenommen wird.

5. Transmitter nach Anspruch 3, bei dem
- die Überwachungseinheit (9) eine zweite elektronische Einheit (13) aufweist,
- die Übertragungsfunktion (F) in einem der Einheit (13) zugeordneten Speicher (17) abgelegt ist, und
- die zweite elektronische Einheit (13) im Betrieb das Hilfssignal (H) aus dem Rohsignal (R) ableitet, indem sie das Rohsignal (R) gemäß der anwendungsspezifischen Übertragungsfunktion (F) verarbeitet, und das Hilfssignal (H) mit dem Ausgangssignal vergleicht.

6. Transmitter nach Anspruch 1, bei dem die sicherheitsgerichtete Einstellung des Ausgangssignals ein Alarmsignal ist.

7. Verfahren zur Inbetriebnahme eines Transmitters nach den Ansprüchen 3 oder 5, **dadurch gekennzeichnet, dass**
- die Übertragungsfunktion (F) vom Anwender über eine Kommunikationsschnittstelle der ersten elektronischen Einheit (5) zugeführt wird oder eine im Transmitter vorhandene Übertragungsfunktion (F) ausgewählt wird,
- die Übertragungsfunktion (F) einmalig über eine Datenleitung (19) vom der ersten zu der zweiten elektronischen Einheit (5, 13) übertragen wird, und
- in einem der zweiten elektronischen Einheit (13) zugeordneten Speicher (17) abgelegt wird.

## Claims

1. Transmitter with
- a sensor (1), which is used to record a physical measured variable (X) and convert it to an electrical variable
- a signal pre-processor (3), which is used to transform the electrical variable into a raw signal (R)
- a signal processor (4), which is used to convert the raw signal (R) to a measuring signal (M)
- an output level (7), which is used to deliver an output signal that corresponds to the measuring signal (M)
- a monitoring unit (9)
**characterized in that**
the monitoring unit (9) is used to compare the output signal with an auxiliary signal (H) that is derived from the raw signal (R) during operation and to trigger a safety-related setting of the output signal if the deviation between the output signal and the auxiliary signal (H) exceeds a predefined limit.

2. Transmitter as per Claim 1 where the output level (7) delivers an analog output signal,
which is picked up by a resistor (10)
which is sent to the monitoring unit (9) and
which is recorded in the monitoring unit (9) by a measuring circuit (11).

3. Transmitter as per Claim 1 which exhibits an electronic unit (5) that is used to process the measuring signal supplied (M) in accordance with an application-specific transmission function (F).

4. Transmitter as per Claim 1 where the application-specific transmission function (F) is used to set the zero point and scale the measuring signal (M).

5. Transmitter as per Claim 3, where
- the monitoring unit (9) exhibits a second electronic unit (13)
- the transmission function (F) is stored in a memory (17) assigned to the unit (13)
- during operation, the second electronic unit (13) derives the auxiliary signal (H) from the raw signal (R) by processing the raw signal (R) in accordance with the application-specific transmission function (F) and comparing the auxiliary signal (H) to the output signal.

6. Transmitter as per Claim 1 where the safety-related setting of the output signal is an alarm signal.

7. Process for commissioning a transmitter as per Claims 3 or 5, **characterized in that**
- the transmission function (F) is supplied by the user to the first electronic unit (5) via a communication interface, or a transmission function (F) available in the transmitter is selected.
- the transmission function (F) is transmitted once via a data cable (19) from the first to the second electronic unit (5, 13) and
- is saved in a memory (17) assigned to the second electronic unit (13).

## Revendications

1. Transmetteur avec
- un capteur (1), qui sert à mesurer une grandeur physique (X) et à la convertir en une grandeur électrique,
- une unité de traitement préliminaire de signal (3), qui sert à convertir la grandeur électrique en un signal brut (R),
- une unité de traitement de signal (4), qui sert à convertir le signal brut (R) en un signal de mesure (M),
- un étage de sortie (7), qui sert à délivrer un signal de sortie correspondant au signal de mesure (M), et
- une unité de surveillance (9),
**caractérisé en ce que**
l'unité de surveillance (9) est destinée, en fonctionnement, à comparer le signal de sortie avec un signal auxiliaire (H) dérivé du signal brut (R), et au déclenchement d'un réglage orienté sécurité du signal de sortie lorsqu'un écart entre le signal de sortie et le signal auxiliaire (H) dépasse un cadre prédéfini.

2. Transmetteur selon la revendication 1, pour lequel l'étage de sortie (7) délivre un signal de sortie analogique,
lequel est prélevé par l'intermédiaire d'une résistance (10),
lequel est acheminé à l'unité de surveillance (9), et
lequel est mesuré dans l'unité de surveillance (9) au moyen d'un circuit de mesure (11).

3. Transmetteur selon la revendication 1, lequel présente une unité électronique (5), qui sert à traiter le signal de mesure (M) acheminé conformément à une fonction de transmission (F) spécifique à l'application.

4. Transmetteur selon la revendication 1, pour lequel la fonction de transmission (F) spécifique à l'application procède à un réglage du zéro et à une mise à l'échelle du signal de mesure (M).

5. Transmetteur selon la revendication 3, pour lequel
- l'unité de surveillance (9) présente une deuxième unité électronique (13),
- la fonction de transmission (F) est enregistrée dans une mémoire (17) attribuée à l'unité (13), et
- la deuxième unité électronique (13) dérive, en fonctionnement, le signal auxiliaire (H) du signal brut (R), en ce qu'elle traite le signal brut (R) conformément à la fonction de transmission (F) spécifique à l'application, et compare le signal auxiliaire (H) avec le signal de sortie.

6. Transmetteur selon la revendication 1, pour lequel le réglage orienté sécurité du signal de sortie est un signal d'alarme.

7. Procédé destiné à la mise en service d'un transmetteur selon les revendications 3 ou 5,
**caractérisé en que**
- la fonction de transmission (F) de l'utilisateur est acheminée par l'intermédiaire d'une interface de communication de la première unité électronique (5), ou une fonction de transmission (F) présente dans le transmetteur est sélectionnée,
- la fonction de transmission (F) est transmise une seule fois par le biais d'une ligne de données (19) depuis la première vers la deuxième unité électronique (5, 13), et
- est enregistrée dans une mémoire (17) attribuée à la deuxième unité électronique (13).
